# EUROPÄISCHE PATENTSCHRIFT

(11) **EP 4 331 436 B1**
(45) Veröffentlichungstag und Bekanntmachung des Hinweises auf die Patenterteilung: **10.12.2025**
(21) Anmeldenummer: 23193794.7
(22) Anmeldetag: 29.08.2023
(51) Int. Cl.: A47C 23/00, A47C 23/06

(54) **FEDERRAHMEN**
SPRING FRAME
CADRE DE RESSORT

(30) Priorität: 30.08.2022 DE 202022104882 U
(43) Veröffentlichungstag der Anmeldung: 06.03.2024
(73) Patentinhaber: Diemer & Dr. Jaspert GbR, 85630 Grasbrunn (DE)
(72) Erfinder: Jaspert, Bodo F., 85630 Grasbrunn (DE); Diemer, Gregor, 85456 Wartenberg (DE)
(74) Vertreter: Manitz Finsterwald Patent- und Rechtsanwaltspartnerschaft mbB

(56) Entgegenhaltungen:
- DE-A1- 2 318 513
- DE-U1- 202004 010 852
- DE-U1- 7 625 905
- DE-U1- 8 429 877

## Beschreibung

Die vorliegende Erfindung betrifft einen Federrahmen zur Abstützung einer Matratze oder einer Polsterung mit mehreren eine Stützfläche umgebenden Profilelementen und mehreren die Stützfläche überspannenden, sich jeweils zwischen zwei einander gegenüberliegenden Profilelementen erstreckenden Leisten, deren beide Enden jeweils mittels eines Verbindungselements mit einem Profilelement verbindbar, insbesondere an diesem festlegbar sind, wobei mindestens ein Teil der Profilelemente mit zwei zueinander parallelen, in Längsrichtung des jeweiligen Profilelements verlaufenden Längsnuten versehen ist, wobei die beiden Nuten in Bezug auf die Stützfläche des Federrahmens zueinander in der Höhe sowie senkrecht zur Längserstreckung des jeweiligen Profilelements und parallel zur Ebene der Stützfläche versetzt sind, und wobei die Verbindungselemente mindestens zwei parallel zueinander verlaufende und entsprechend den Längsnuten der Profilelemente zueinander versetzt angeordnete Rippen oder Vorsprünge aufweisen, die jeweils in eine der beiden Nuten einsetzbar sind, um das Verbindungselement mit dem jeweiligen Profilelement zu verbinden.

Derartige Federrahmen können insbesondere in Caravans oder Kabinen von Lastkraftwagen oder Booten eingesetzt werden. Bei bekannten Federrahmen werden die Verbindungselemente mit den Profilelementen vernietet. Dies ist arbeitsaufwendig und erhöht das Gewicht des Federrahmens.

Ein Federrahmen mit den Merkmalen des Oberbegriffs des Anspruchs 1 ist aus DE 20 2004 010 852 U1 bekannt. Ähnliche Federrahmen sind noch aus der DE 84 29 877 U1, der DE 23 18 513 A1 und der DE 76 25 905 U1 bekannt.

Der Erfindung liegt die Aufgabe zugrunde, die zuvor genannten Nachteile zu beseitigen.

Diese Aufgabe wird gelöst durch einen Federrahmen der eingangs genannten Art mit den Merkmalen des Anspruchs 1.

Durch die versetzte Anordnung der Längsnuten der Profilelemente nicht nur senkrecht zur Ebene der Stützfläche sondern auch senkrecht zur Längserstreckung des jeweiligen Profilelements und parallel zur Ebene der Stützfläche können die Verbindungselemente in einer geradlinigen Bewegung von oben in die Längsnuten der Profilelemente eingesetzt werden, und insbesondere dadurch, dass die Nutenöffnung der Längsnuten in Bezug auf die Stützfläche jeweils nach oben und die Rippen oder Vorsprünge der Verbindungselemente nach unten weisen. Dadurch ist es möglich, die Verbindung zwischen den Rippen oder Vorsprüngen der Verbindungselemente und den Längsnuten der Profilelemente als Klemmverbindung und/oder Einrastverbindung auszubilden. Eine Festlegung durch Nieten oder Schrauben ist daher nicht notwendig. Das Gewicht des Federrahmens kann dadurch verringert werden.

Ein einfaches Einsetzen der Verbindungselemente von oben wird erfindungsgemäß auch dadurch gefördert, dass die Profilelemente oberhalb der Nutenöffnungen profilabschnittsfrei ausgebildet sind und die Rippen oder Vorsprünge von den Verbindungselementen frei auskragen, dass die Verbindungselemente also in Richtung auf die Stützfläche unterhalb der Rippen oder Vorsprünge ohne Bauteilabschnitte ausgebildet sind.

Nach einer vorteilhaften Ausgestaltung der Erfindung sind eine oder beide Längsnuten im Bereich einer Längskante des jeweiligen Profilelements angeordnet. Entsprechend vorteilhaft können die Rippen oder Vorsprünge der Verbindungselemente im Bereich einer dem Profilelement zugewandten Kante des jeweiligen Verbindungselements angeordnet sein.

Die Verbindungselemente weisen bevorzugt jeweils eine Aufnahme, insbesondere Tasche, für ein Ende einer als Federleiste oder Trägerleiste für darauf angeordnete Federelemente ausgebildeten Leiste auf. Dies gewährleistet eine sichere Verbindung zwischen den Leisten und den Verbindungselementen.

Aufgrund der erfindungsgemäßen Ausgestaltung der Verbindung zwischen Profilelementen und Verbindungselementen können die Leisten des Federrahmens jeweils bereits vorab an ihren beiden Enden mit einem Verbindungselement versehen werden und als Ganzes von oben in die Längsnuten zweier einander gegenüberliegender Profilelemente eingesetzt werden. Dies ermöglicht eine besonders einfache und damit kostengünstige Montage des Federrahmens. Nach einer Ausgestaltung der Erfindung ist jeweils mindestens eine der beiden Längsnuten der Profilelemente mit einem Hinterschnitt und jeweils mindestens eine Rippe der Verbindungselemente mit einem Rasthaken versehen, welcher bei montiertem Verbindungselement den Hinterschnitt hintergreift. Hierdurch ergibt sich eine vorteilhafte Einrastverbindung.

Nach einer vorteilhaften weiteren Ausgestaltung der Erfindung ist mindestens ein Teil der Profilelemente mit einer Reihe von Aussparungen oder Nasen versehen und sind die Verbindungselemente jeweils reziprok mit einer Nase oder einer Aussparung versehen, wobei die Nasen zum formschlüssigen Eingriff in die Aussparungen ausgebildet sind. Durch den formschlüssigen Eingriff der Nasen in die Aussparungen sind die Verbindungselemente relativ zu den Profilelementen festgelegt. Auch ohne Vernieten kann dadurch ein ungewolltes Verschieben der Verbindungselemente in Längsrichtung der Profilelemente verhindert werden.

Nach einer vorteilhaften Weiterbildung sind die Aussparungen oder Nasen der Profilelemente gemäß einem vorgegebenen Rastermaß an den Profilelementen vorgesehen. Hierdurch kann der Abstand der Verbindungselemente voneinander in Längsrichtung der Profilelemente und damit auch der Abstand der von diesen aufgenommenen Leisten vorgegeben werden. Auch dies vereinfacht die Montage und verringert dadurch die Kosten.

Nach einer weiteren vorteilhaften Ausgestaltung der Erfindung sind die Aussparungen oder Nasen der Profilelemente an der Außenwand einer Nut und die Nasen oder Aussparungen der Verbindungselemente an einer zugeordneten Rippe oder einem zugeordneten Vorsprung vorgesehen. Dies ist in der Herstellung ebenfalls vorteilhaft.

Die Profilelemente bestehen bevorzugt aus Aluminium. Andere Materialien wie Holz oder Kunststoff sind ebenfalls möglich. Die Verbindungselemente bestehen bevorzugt aus Kunststoff.

Nach einer weiteren Ausgestaltung der Erfindung sind zwei miteinander gestoßene Enden zweier Profilelemente über ein winkelverstellbares Eckelement miteinander verbunden. Hierdurch ist es möglich, Federrahmen mit unterschiedlichen Geometrien herzustellen, die auch von einer rechteckigen Geometrie abweichen können.

Der Einstellwinkel der Eckelemente ist bevorzugt durch ein Konterlager festlegbar. Dabei weist das Konterlager bevorzugt mindestens zwei zueinander versetzte Rippen oder Vorsprünge auf, die jeweils in einer der beiden Längsnuten der Profilelemente einsetzbar sind, um das Eckelement mit den beiden Profilelementen zu verbinden. Hiermit werden die Längsnuten der Profilelemente ausgenutzt, um auch die Eckelemente an den Profilelementen festzulegen.

Weiter bevorzugt weisen auch die Konterlager Nasen oder Aussparungen auf, die in reziprok ausgebildete Aussparungen oder Nasen der Profilelemente formschlüssig einsetzbar sind. Somit können auch die Konterlager relativ zur Längserstreckung der Profilelemente festgelegt werden.

Besonders bevorzugt sind die Verbindungselemente und die Konterlager nur über die Rippen oder Vorsprünge und gegebenenfalls die Nasen oder Aussparungen mit den Profilelementen verbunden. Nieten oder Schrauben zur Verbindung der Verbindungselemente oder Konterlager mit den Profilelementen werden dadurch vermieden, was die Kosten und das Gewicht reduziert.

Ausführungsbeispiele der Erfindung sind in der Zeichnung dargestellt und werden nachfolgend beschrieben. Es zeigen, jeweils schematisch,
- Fig. 1: eine perspektivische Ansicht eines Eckbereichs eines erfindungsgemäßen Federrahmens,
- Fig. 2: eine perspektivische Ansicht eines Abschnitts eines Profilelements mit einem eingesetzten Verbindungselement und einem Verbindungselement vor dem Einsetzen,
- Fig. 3: eine Seitenansicht des Profilelements von Fig. 2 mit einem eingesetzten Verbindungselement und einem noch nicht eingesetzten Verbindungselement, und
- Fig. 4: den Stoßbereich zweier Profilelemente mit Eckverbinder und Konterlager.

Der in Fig. 1 gezeigte Federrahmen 1 (nur ein Eckbereich ist dargestellt) besteht aus vier Profilelementen 2, die jeweils über Eckelemente 3 rechtwinklig miteinander verbunden sind und eine Stützfläche 4 umgeben. Zwischen zwei einander gegenüberliegenden Profilelementen 2 (nur ein Profilelement ist dargestellt) sind mehrere Trägerleisten 5 angeordnet, die jeweils eine Vielzahl von Federelementen 6 zur Abstützung einer Matratze oder eines Polsterelements tragen. Anstelle der Trägerleisten 5 mit Federelementen 6 könnten auch Federleisten vorgesehen sein, die ihrerseits eine Matratze oder ein Polsterelement tragen. Die Trägerleisten 5 sind mit ihren beiden Enden jeweils über Verbindungselemente 7 mit dem zugeordneten Profilelement 2 verbunden, wie nachfolgend im Detail beschrieben wird.

In den Fig. 2 und 3 ist die Verbindung zwischen den Verbindungselementen 7 und einem zugeordneten Profilelement 2 im Detail erkennbar. Das dargestellte Profilelement 2 ist mit zwei Längsnuten 8 und 9 mit jeweils einer in Bezug auf die Stützfläche 4 nach oben weisenden Nutenöffnung 31 versehen, wobei die Längsnuten 8, 9 in Bezug auf die Stützfläche 4 in der Höhe sowie senkrecht zur Längserstreckung I des Profilelements 2 und parallel zur Stützfläche 4 zueinander versetzt sind. Die in Bezug auf die Stützfläche 4 tieferliegende Nut 8 ist mit einem Hinterschnitt 10 versehen und weist eine Reihe von Aussparungen 11 auf, von denen nur eine Aussparung zu sehen ist. Die Aussparungen 11 sind dabei gemäß einem vorgegebenen Rastermaß angeordnet. Die Längsnuten 8, 9 sind jeweils im Bereich einer Längskante 32 des Profilelements 2 angeordnet.

Die dargestellten Verbindungselemente 7 sind im Querschnitt annähernd dreieckig ausgebildet. Sie weisen eine in Bezug auf die Stützfläche 4 senkrechte Rückwand 12 und eine parallel zur Stützfläche 4 verlaufende untere Wand 13 auf. Des Weiteren sind die Verbindungselemente 7 seitlich durch zwei im Wesentlichen dreieckige Seitenwände 14 begrenzt. Schließlich ist noch eine ebenfalls parallel zur Stützfläche 4 verlaufende Zwischenwand 15 etwa in der Mitte des Verbindungselements 7 vorgesehen, die zusammen mit der unteren Wand 13 und den beiden Seitenwänden 14 eine Aufnahmetasche 16 für das Ende einer Leiste 5 bildet.

An dem oberen Ende der Rückwand 12 und damit im Bereich einer zum Profilelement 2 weisenden Kante 33 ist eine von der Tasche 16 wegweisende Abwinklung 17 vorgesehen, an der zwei zur unteren Wand 13 weisende Vorsprünge 18 frei auskragend angeformt sind. Wie man in Fig. 3 erkennt, sind die Vorsprünge 18 zum formschlüssigen Eingriff in die obere Nut 9 ausgebildet. Zwischen dem unteren Ende der Rückwand 12 und der unteren Wand 13 des Verbindungselements 7 und damit im Bereich einer zum Profilelement 2 weisenden Kante 33 des Verbindungselements 7 ist ein Rücksprung 19 vorgesehen, der durch eine obere Kante 20 und eine seitliche Kante 21 definiert ist. An der oberen Kante 20 sind drei Vorsprünge 22 angeformt, die wie die Vorsprünge 18 frei auskragend zur unteren Wand 13 weisen. Wie man ebenfalls in Fig. 3 erkennt, sind die Vorsprünge 22 zum formschlüssigen Eingriff in die untere Nut 8 ausgebildet. Die Vorsprünge 22 weisen dabei Rastnasen 23 auf, welche den Hinterschnitt 10 der unteren Nut 8 einrastend hintergreifen.

In Fig. 2 ist erkennbar, dass die Verbindungselemente 7 im Bereich der oberen Vorsprünge 18 mit Aussparungen 24 und im Bereich der unteren Vorsprünge 22 mit Aussparungen 25 versehen sind. Hierdurch kann eine einfache Entformbarkeit eines als Kunststoffspritzgussteil hergestellten Verbindungselements 7 erreicht werden. Schließlich ist insbesondere in Fig. 2 erkennbar, dass der mittlere Vorsprung 22 der Verbindungselemente 7 mit einer Nase 26 versehen ist. Die Nase 26 ist so ausgebildet, dass sie formschlüssig in eine Aussparung 11 der unteren Längsnut 8 des Profilelements 2 eingreifen kann. Hierdurch wird das jeweilige Verbindungselement 7 relativ zur Längserstreckung I des Profilelements 2 festgelegt. Zudem wird durch die Aussparungen 11 vorgegeben, an welcher Position die Verbindungselemente 7 zu montieren sind.

In Fig. 4 ist gezeigt, wie zwei miteinander gestoßene Profilelemente 2 über einen winkelverstellbaren Eckverbinder 27 miteinander verbunden sind. Der Eckverbinder 27 besteht hierfür aus zwei Teilen 27a und 27b, die über ein scharnierartiges Element 28 drehbar miteinander verbunden sind. Zur Festlegung eines Einstellwinkels ist ein Konterlager 29 vorgesehen, welches aus zwei Teilen 29a und 29b besteht, die über ein Filmscharnier 30 verschwenkbar miteinander verbunden sind. Die beiden Teile 29a und 29b des Konterlagers 29 sind in derselben Weise mit den beiden Profilelementen 2 verbindbar, wie die Verbindungselemente 7, also über obere und untere Vorsprünge, welche in die obere Nut 9 und die untere Nut 8 der Profilelemente 2 formschlüssig eingreifen. Auch hier können die unteren Vorsprünge mit Rastnasen versehen sein, welche den Hinterschnitt 10 der unteren Nut 8 einrastend hintergreifen können. Zudem können die unteren Vorsprünge mit Nasen versehen sein, welche in jeweils eine Aussparung 11 eines Profilelements 2 formschlüssig eingreifen können, wodurch die beiden Teile 29a und 29b des Konterlagers 29 relativ zur Längserstreckung des jeweiligen Profilelements 2 festgelegt sind. Dadurch ist auch der Einstellwinkel des Eckelements 27 festgelegt. Das Eckelement 7 und das Konterlager 29 können jeweils aus Kunststoff bestehen.

### Bezugszeichenliste

- 1: Federrahmen
- 2: Profilelement
- 3: festes Eckelement
- 4: Stützfläche
- 5: Trägerleiste
- 6: Federelement
- 7: Verbindungselement
- 8: untere Nut
- 9: obere Nut
- 10: Hinterschnitt
- 11: Aussparung
- 12: Rückwand
- 13: untere Wand
- 14: Seitenwand
- 15: Zwischenwand
- 16: Aufnahmetasche
- 17: Abwinklung
- 18: Vorsprung
- 19: Rücksprung
- 20: Oberkante
- 21: Seitenkante
- 22: Vorsprung
- 23: Rasthaken
- 24: Aussparung
- 25: Aussparung
- 26: Nase
- 27: winkelverstellbares Eckelement
- 27a, 27b: Teil von 27
- 28: Scharnierelement
- 29: Konterlager
- 29a, 29b: Teil von 29
- 30: Filmscharnier
- 31: Nutenöffnung
- 32: Längskante von 2
- 33: Kante von 7
- I: Längserstreckung von 2

## Patentansprüche

1. Federrahmen zur Abstützung einer Matratze oder einer Polsterung mit mehreren eine Stützfläche (4) umgebenden Profilelementen (2) und mehreren die Stützfläche überspannenden, sich jeweils zwischen zwei einander gegenüberliegenden Profilelementen (2) erstreckenden Leisten (5), deren beide Enden jeweils mittels eines Verbindungselements (7) mit einem der Profilelemente (2) verbindbar, insbesondere an diesem festlegbar sind,
wobei mindestens ein Teil der Profilelemente (2) mit zwei zueinander parallelen, in Längsrichtung (I) des jeweiligen Profilelements (2) verlaufenden Längsnuten (8, 9) versehen ist, wobei die beiden Nuten (8, 9) in Bezug auf die Stützfläche (4) des Federrahmens (1) zueinander in der Höhe sowie senkrecht zur Längserstreckung (I) des jeweiligen Profilelements (2) und parallel zur Ebene der Stützfläche (4) versetzt sind, und wobei die Verbindungselemente (7) mindestens zwei parallel zueinander verlaufende und entsprechend den Längsnuten (8, 9) der Profilelemente (2) zueinander versetzt angeordnete Rippen oder Vorsprünge (18, 22) aufweisen, die jeweils in eine der beiden Nuten (8, 9) einsetzbar sind, um das Verbindungselement (7) mit dem jeweiligen Profilelement (2) zu verbinden,
wobei, die Nutenöffnung (31) der Längsnuten (8, 9) in Bezug auf die Stützfläche (4) jeweils nach oben und die Rippen oder Vorsprünge (18, 22) der Verbindungselemente (7) nach unten weisen und die Profilelemente (2) oberhalb der Nutenöffnungen (31) profilabschnittsfrei ausgebildet sind und wobei die Rippen oder Vorsprünge (18, 22) von den Verbindungselementen (7) frei auskragen.

2. Federrahmen nach Anspruch 1,
**dadurch gekennzeichnet, dass**
eine oder beide Längsnuten (8, 9) im Bereich einer Längskante (32) des jeweiligen Profilelements (2) angeordnet sind und/oder dass die Rippen oder Vorsprünge (18, 22) im Bereich einer dem Profilelement (2) zugewandten Kante (33) des jeweiligen Verbindungselements (7) angeordnet sind.

3. Federrahmen nach einem der vorhergehenden Ansprüche,
**dadurch gekennzeichnet, dass**
die Verbindungselemente (7) jeweils eine Aufnahme (16), insbesondere Tasche, für ein Ende einer als Federleiste oder Trägerleiste mit darauf angeordneten Federelementen (6) ausgebildete Leiste (5) aufweisen.

4. Federrahmen nach einem der vorhergehenden Ansprüche,
**dadurch gekennzeichnet, dass**
jeweils mindestens eine Längsnut (8) der Profilelemente (2) und eine zugeordnete Rippe oder ein zugeordneter Vorsprung (22) der Verbindungselemente (7) miteinander eine Klemmverbindung und/oder Einrastverbindung bilden, wobei, bevorzugt, jeweils mindestens eine der beiden Längsnuten (8) der Profilelemente (2) mit einem Hinterschnitt (10) und jeweils mindestens eine Rippe oder ein Vorsprung (22) der Verbindungselemente (7) mit einem Rasthaken (23) versehen ist, welcher bei montiertem Verbindungselement (7) den Hinterschnitt (10) hintergreift.

5. Federrahmen nach einem der vorhergehenden Ansprüche,
**dadurch gekennzeichnet, dass**
mindestens ein Teil der Profilelemente (2) mit einer Reihe von Aussparungen (11) oder Nasen versehen ist und dass die Verbindungselemente (7) reziprok mit einer Nase (26) oder einer Aussparung versehen sind, wobei die Nasen (26) zum formschlüssigen Eingriff in die Aussparungen (11) ausgebildet sind.

6. Federrahmen nach Anspruch 5,
**dadurch gekennzeichnet, dass**
die Aussparungen (11) oder Nasen der Profilelemente (2) gemäß einem vorgegebenen Rastermaß angeordnet sind.

7. Federrahmen nach Anspruch 5 oder 6,
**dadurch gekennzeichnet, dass**
die Aussparungen (11) oder Nasen der Profilelemente (2) an der Außenwand einer Nut (8) und die Nasen (26) oder Aussparungen der Verbindungselemente (7) an einer zugeordneten Rippe oder einem zugeordneten Vorsprung (22) vorgesehen sind.

8. Federrahmen nach einem der vorhergehenden Ansprüche,
**dadurch gekennzeichnet, dass**
die Profilelemente (2) aus Aluminium bestehen und/oder dass die Verbindungselemente (7) aus Kunststoff bestehen.

9. Federrahmen nach einem der vorhergehenden Ansprüche,
**dadurch gekennzeichnet, dass**
zwei miteinander gestoßene Enden zweier Profilelemente (2) über ein winkelverstellbares Eckelement (27) miteinander verbunden sind.

10. Federrahmen nach Anspruch 9,
**dadurch gekennzeichnet, dass**
der Einstellwinkel des Eckelements (27) durch ein Konterlager (29) festlegbar ist.

11. Federrahmen nach Anspruch 10,
**dadurch gekennzeichnet, dass**
das Konterlager mindestens zwei zueinander versetzte Rippen oder Vorsprünge aufweist, die jeweils in eine der beiden Längsnuten (8, 9) der Profilelemente (2) einsetzbar sind, um das Konterlager (29) mit den beiden Profilelementen (2) zu verbinden.

12. Federrahmen nach Anspruch 11,
**dadurch gekennzeichnet, dass**
das Konterlager (29) Nasen oder Aussparungen aufweist, die in reziprok ausgebildete Aussparungen (11) oder Nasen der Profilelemente (2) formschlüssig einsetzbar sind.

13. Federrahmen nach einem der vorhergehenden Ansprüche,
**dadurch gekennzeichnet, dass**
die Verbindungselemente (7) und/oder das Konterlager (29) nur über die Rippen oder Vorsprünge (18, 22) und gegebenenfalls die Nasen oder Aussparungen mit den Profilelementen (2) verbunden sind.

## Claims

1. A spring frame for supporting a mattress or an upholstery comprising a plurality of profile elements (2) surrounding a support surface (4) and a plurality of slats (5) which span the support surface, which each extend between two mutually oppositely disposed profile elements (2) and whose two ends can be connected to one of the profile elements (2), in particular can be fixed thereto, by means of a connection element (7) in each case, wherein
at least some of the profile elements (2) are provided with two mutually parallel longitudinal grooves (8, 9) which extend in the longitudinal direction (I) of the respective profile element (2), wherein the two grooves (8, 9), with respect to the support surface (4) of the spring frame (1), are offset from one another in height and perpendicular to the longitudinal extent (I) of the respective profile element (2) and parallel to the plane of the support surface (4), and wherein the connection elements (7) have at least two ribs or projections (18, 22) which extend parallel to one another, which are arranged offset from one another in accordance with the longitudinal grooves (8, 9) of the profile elements (2) and which can each be inserted into one of the two grooves (8, 9) in order to connect the connection element (7) to the respective profile element (2),
wherein
the groove openings (31) of the longitudinal grooves (8, 9) each face upwardly with respect to the support surface (4) and the ribs or projections (18, 22) of the connection elements (7) face downwardly and the profile elements (2) above the groove openings (31) are formed free of profile sections, and wherein the ribs or projections (18, 22) project freely from the connection elements (7).

2. A spring frame according to claim 1,
**characterized in that**
one or both longitudinal grooves (8, 9) are arranged in the region of a longitudinal edge (32) of the respective profile element (2) and/or **in that** the ribs or projections (18, 22) are arranged in the region of an edge (33) of the respective connection element (7), said edge facing the profile element (2).

3. A spring frame according to one of the preceding claims,
**characterized in that**
the connection elements (7) each have a receiver (16), in particular a pocket, for one end of a slat (5) configured as a spring slat or a support slat with spring elements (6) arranged thereon.

4. A spring frame according to any one of the preceding claims,
**characterized in that**
in each case at least one longitudinal groove (8) of the profile elements (2) and an associated rib or an associated projection (22) of the connection elements (7) form a clamping connection and/or a snap-in connection with one another, wherein, preferably, in each case at least one of the two longitudinal grooves (8) of the profile elements (2) is provided with an undercut (10) and in each case at least one rib or a projection (22) of the connection elements (7) is provided with a latch hook (23) which engages behind the undercut (10) when the connection element (7) is mounted.

5. A spring frame according to any one of the preceding claims,
**characterized in that**
at least some of the profile elements (2) are provided with a series of cut-outs (11) or noses, and **in that** the connection elements (7) are reciprocally provided with a nose (26) or a cut-out, wherein the noses (26) are configured for a form-fitting engagement into the cut-outs (11).

6. A spring frame according to claim 5,
**characterized in that**
the cut-outs (11) or noses of the profile elements (2) are arranged in accordance with a predefined grid dimension.

7. A spring frame according to claim 5 or 6,
**characterized in that**
the cut-outs (11) or noses of the profile elements (2) are provided at the outer wall of a groove (8) and the noses (26) or cut-outs of the connection elements (7) are provided at an associated rib or an associated projection (22).

8. A spring frame according to any one of the preceding claims,
**characterized in that**
the profile elements (2) are composed of aluminum and/or **in that** the connection elements (7) are composed of plastic.

9. A spring frame according to any one of the preceding claims,
**characterized in that**
two mutually slotted ends of two profile elements (2) are connected to one another via an angle-adjustable corner element (27).

10. A spring frame according to claim 9,
**characterized in that**
the setting angle of the corner element (27) can be defined by a counter bearing (29).

11. A spring frame according to claim 10,
**characterized in that**
the counter bearing has at least two mutually offset ribs or projections which can each be inserted into one of the two longitudinal grooves (8, 9) of the profile elements (2) in order to connect the counter bearing (29) to the two profile elements (2).

12. A spring frame according to claim 11,
**characterized in that**
the counter bearing (29) has noses or cut-outs which can be inserted in a form-fitting manner into reciprocally formed cut-outs (11) or noses of the profile elements (2).

13. A spring frame according to any one of the preceding claims,
**characterized in that**
the connection elements (7) and/or the counter bearing (29) is/are only connected to the profile elements (2) via the ribs or projections (18, 22) and, if applicable, the noses or cut-outs.

## Revendications

1. Cadre à ressorts destiné à soutenir un matelas ou un rembourrage, comprenant plusieurs éléments profilés (2) qui entourent une surface de soutien (4) et plusieurs lattes (5) qui enjambent la surface de soutien et s'étendent chacune entre deux éléments profilés (2) opposés l'un à l'autre, lattes dont les deux extrémités peuvent être reliées, en particulier être fixées, à l'un des éléments profilés (2) au moyen d'un élément de liaison (7) respectif,
dans lequel
au moins une partie des éléments profilés (2) est pourvue de deux rainures longitudinales (8, 9) parallèles entre elles, s'étendant dans la direction longitudinale (I) de l'élément profilé (2) respectif,
les deux rainures (8, 9) sont décalées l'une de l'autre en hauteur par rapport à la surface de soutien (4) du cadre à ressorts (1), perpendiculairement à l'extension longitudinale (I) de l'élément profilé (2) respectif et parallèlement au plan de la surface de soutien (4), et
les éléments de liaison (7) comportent au moins deux nervures ou saillies (18, 22) s'étendant parallèlement l'une à l'autre et décalées l'une de l'autre conformément aux rainures longitudinales (8, 9) des éléments profilés (2), qui peuvent être insérées respectivement dans l'une des deux rainures (8, 9) afin de relier l'élément de liaison (7) à l'élément profilé (2) respectif, l'ouverture (31) des rainures longitudinales (8, 9) est orientée vers le haut par rapport à la surface de soutien (4), et les nervures ou saillies (18, 22) des éléments de liaison (7) sont orientées vers le bas, et, au-dessus des ouvertures de rainure (31), les éléments profilés (2) sont conçus de manière exempte de section profilée, et
les nervures ou saillies (18, 22) font saillie librement des éléments de liaison (7).

2. Cadre à ressorts selon la revendication 1,
**caractérisé en ce que**
une ou les deux rainures longitudinales (8, 9) sont disposées dans la zone d'un bord longitudinal (32) de l'élément profilé (2) respectif, et/ou **en ce que** les nervures ou saillies (18, 22) sont disposées dans la zone d'un bord (33) de l'élément de liaison (7) respectif tourné vers l'élément profilé (2).

3. Cadre à ressorts selon l'une des revendications précédentes,
**caractérisé en ce que**
les éléments de liaison (7) présentent chacun un logement (16), en particulier une poche, pour une extrémité d'une latte (5) conçue comme une latte élastique ou une latte porteuse sur laquelle sont disposés des éléments ressorts (6).

4. Cadre à ressorts selon l'une des revendications précédentes,
**caractérisé en ce que**
au moins une rainure longitudinale (8) respective des éléments profilés (2) et une nervure associée ou une saillie associée (22) des éléments de liaison (7) forment ensemble une liaison par serrage et/ou une liaison par encliquetage, et, de préférence, au moins une des deux rainures longitudinales (8) des éléments profilés (2) est pourvue d'une contre-dépouille (10) et au moins une nervure ou une saillie (22) des éléments de liaison (7) est pourvue d'un crochet d'encliquetage (23) qui engage par l'arrière la contre-dépouille (10) lorsque l'élément de liaison (7) est monté.

5. Cadre à ressorts selon l'une des revendications précédentes,
**caractérisé en ce que**
au moins une partie des éléments profilés (2) est pourvue d'une série d'évidements (11) ou d'ergots, et
**en ce que** les éléments de liaison (7) sont pourvus réciproquement d'un ergot (26) ou d'un évidement, les ergots (26) étant conçus pour s'engager par complémentarité de forme dans les évidements (11).

6. Cadre à ressorts selon la revendication 5,
**caractérisé en ce que**
les évidements (11) ou les ergots des éléments profilés (2) sont disposés selon un pas prédéfini.

7. Cadre à ressorts selon la revendication 5 ou 6,
**caractérisé en ce que**
les évidements (11) ou les ergots des éléments profilés (2) sont prévus sur la paroi extérieure d'une rainure (8), et les ergots (26) ou les évidements des éléments de liaison (7) sont prévus sur une nervure associée ou une saillie associée (22).

8. Cadre à ressorts selon l'une des revendications précédentes,
**caractérisé en ce que**
les éléments profilés (2) sont en aluminium, et/ou
**en ce que** les éléments de liaison (7) sont en matière plastique.

9. Cadre à ressorts selon l'une des revendications précédentes,
**caractérisé en ce que**
deux extrémités jointives de deux éléments profilés (2) sont reliées entre elles par un élément formant coin (27) à angle réglable.

10. Cadre à ressorts selon la revendication 9,
**caractérisé en ce que**
l'angle de réglage de l'élément formant coin (27) peut être fixé à l'aide d'un contre-palier (29).

11. Cadre à ressorts selon la revendication 10,
**caractérisé en ce que**
le contre-palier comporte au moins deux nervures ou saillies décalées l'une de l'autre, qui peuvent être insérées chacune dans l'une des deux rainures longitudinales (8, 9) des éléments profilés (2) afin de relier le contre-palier (29) aux deux éléments profilés (2).

12. Cadre à ressorts selon la revendication 11,
**caractérisé en ce que**
le contre-palier (29) comporte des ergots ou des évidements qui peuvent être insérés par complémentarité de forme dans des évidements (11) ou des ergots, de forme réciproque, des éléments profilés (2).

13. Cadre à ressorts selon l'une des revendications précédentes,
**caractérisé en ce que**
les éléments de liaison (7) et/ou le contre-palier (29) ne sont reliés aux éléments profilés (2) que par les nervures ou saillies (18, 22) et, le cas échéant, par les ergots ou évidements.
